# EUROPÄISCHE PATENTSCHRIFT

(11) **EP 4 116 663 B1**
(45) Veröffentlichungstag und Bekanntmachung des Hinweises auf die Patenterteilung: **01.04.2026**
(21) Anmeldenummer: 22177531.5
(22) Anmeldetag: 07.06.2022
(51) Int. Cl.: F41G 1/38, F41G 11/00, F41G 1/32

(54) **ZIELFERNROHRVORSATZADAPTER UND ZIELFERNROHRVORSATZ MIT EINEM DERARTIGEN ZIELFERNROHRVORSATZADAPTER**
TELESCOPIC SIGHT END ATTACHMENT ADAPTER AND TELESCOPIC SIGHT END ATTACHMENT COMPRISING SUCH A TELESCOPIC SIGHT END ATTACHMENT ADAPTER
ADAPTATEUR DE BAGUE AVANT OU ARRIÈRE DE LUNETTE DE VISÉE ET BAGUE AVANT OU ARRIÈRE DE LUNETTE DE VISÉE DOTÉE D'UN TEL ADAPTATEUR DE BAGUE AVANT OU ARRIÈRE DE LUNETTE DE VISÉE

(30) Priorität: 08.07.2021 DE 102021117690
(43) Veröffentlichungstag der Anmeldung: 11.01.2023
(73) Patentinhaber: Blaser Group GmbH, 88316 Isny (DE)
(72) Erfinder: Seidl, Paul, 88260 Argenbühl (DE); Marx, Robin, 88316 Isny (DE)
(74) Vertreter: Charrier Rapp & Liebau

(56) Entgegenhaltungen:
- DE-U1- 202021 000 644
- US-A1- 2011 310 476

## Beschreibung

Die Erfindung betrifft einen Zielfernrohrvorsatzadapter zur Montage von Vorsatzgeräten an einem Zielfernrohr nach dem Oberbegriff des Anspruch 1. Die Erfindung betrifft außerdem einen Zielfernrohrvorsatz mit einem derartigen Zielfernrohrvorsatzadapter.

Aus der WO 02/21065 A2 ist ein gattungsgemäßer Zielfernrohrvorsatzadapter zur Montage eines Nachtsichtgeräts oder eines anderen Vorsatz- oder Anbaugeräts an einem Zielfernrohr bekannt. Dieser Zielfernrohrvorsatzadapter enthält ein rohrförmiges Gehäuse mit einem zylindrischen Aufnahmebereich zur Montage eines Vorsatzgeräts und einen geschlitzten Spannbereich zur klemmenden Halterung des Gehäuses auf einem Zielfernrohr. An dem geschlitzten Spannbereich ist ein in Längsrichtung verlaufender Klemmschlitz und eine als Spannhebel ausgebildete Spanneinrichtung vorgesehen, durch welche die Breite des Klemmschlitzes zur klemmenden Halterung verringert werden kann. Derartige Zielfernrohrvorsatzadapter können auf übliche Zielfernrohre mit zylindrischen Gehäusen aufgesetzt werden, sind jedoch nicht zum Aufsatz auf Zielfernrohre geeignet, die zum Schutz der Optik an ihrem vorderen Ende eine als Schutzklappe ausgebildete Zielfernrohrabdeckung aufweisen. Bei solchen Zielfernrohrabdeckungen sind die Schutzklappen üblicherweise über ein radial vorstehendes Scharnier klappbar an einem an der Vorderseite des Zielfernrohrs befestigbaren Montagering angeordnet. Über das radial vorstehende Scharnier oder andere radial vorstehende Teile der Zielfernrohrabdeckung können die bekannten Zielfernrohrvorsatzadapter nicht ohne weiteres aufgeschoben und montiert werden.

Die DE202021000644U1 bildet ebenfalls einen relevanten Stand der Technik.

Aufgabe der Erfindung ist es, einen Zielfernrohrvorsatzadapter und einen Zielfernrohrvorsatz zu schaffen, die ein erweitertes Einsatzgebiet aufweisen.

Diese Aufgabe wird durch einen Zielfernrohrvorsatzadapter mit den Merkmalen des Anspruchs 1 und durch einen Zielfernrohrvorsatz mit den Merkmalen des Anspruchs 10 gelöst. Zweckmäßige Ausgestaltungen und vorteilhafte Weiterbildungen der Erfindung sind in den Unteransprüchen angegeben.

Der erfindungsgemäße Zielfernrohrvorsatzadapter weist ein Gehäuse mit einem Montagebereich zur Montage des Anbaugeräts und einem mit einem Klemmschlitz versehenen Klemmbereich mit einer Spanneinrichtung zur klemmenden Halterung des Zielfernrohrvorsatzadapters auf dem Zielfernrohr auf. Am dem mit einem Klemmschlitz versehenen Klemmbereich sind eine nach hinten offene zusätzliche Aufnahmenut und ein auf die Aufnahmenut aufsetzbares Brückenstück zur Verhinderung einer Aufweitung der Aufnahmenut bei der Betätigung der Spanneinrichtung vorgesehen. Über die Aufnahmenut kann der Zielfernrohrvorsatzadapter über ein radial vorstehendes Scharnierteil oder ein anderes radial vorstehendes Teil einer Zielfernrohrabdeckung aufgeschoben und somit auch auf einem mit einer Zielfernrohrabdeckung versehenen Zielfernrohr montiert werden. Durch das Brückenstück kann sichergestellt werden, dass sich der Klemmbereich im Bereich der Aufnahmenut nicht verformt und die Klemmung im Bereich des Klemmschlitzes erfolgt. Dadurch kann eine stabile und sichere Halterung des Zielfernrohrvorsatzadapters gewährleistet werden.

In einer besonders zweckmäßigen Ausführung kann das Brückenstück durch eine Abdeckklappe einer Zielfernrohrabdeckung gebildet sein. In einer nach hinten geklappten Offenstellung kann die Abdeckklappe gleichzeitig die Funktion des Brückenstücks übernehmen und durch eine entsprechende Verbindung mit dem Klemmbereich des Zielfernrohrvorsatzadapters sicherstellen, dass möglichst keine Verformung des Klemmbereichs im Bereich der Aufnahmenut erfolgt. Das Brückenstück kann aber auch als separates Bauteil z.B. in Form einer Montageschiene, einer deckelförmigen Abdeckung oder dgl. ausgebildet sein.

Zur Vermeidung einer Verformung der Aufnahmenut weist das Brückenstück zweckmäßigerweise eine Nut zum formschlüssigen Eingriff zweier Verbindungsstege an den beiden Seiten der Aufnahmenut auf. Die Nut ist vorzugsweise als Schwalbenschwanznut mit schrägen inneren Seitenflächen zur Anlage schräger äußerer Anlageflächen der Verbindungsstege ausgeführt. Dadurch wird eine Keilwirkung zur Verbindung der beiden Verbindungstege erreicht. Die Nut kann aber auch als T-Nut zum Eingriff entsprechender Verbindungsstege ausgeführt sein.

Der Klemmschlitz kann in einer vorteilhaften Ausführung durch einen ein in Längsrichtung des Klemmbereichs verlaufenden, nach hinten offenen Längsschlitz und einen in Umfangsrichtung des Klemmbereichs über einen Teil des Umfangs rechtwinklig zum Längsschlitz verlaufenden Querschlitz gebildet sein. Durch den Längsschlitz und den Querschlitz wird ein in Radialrichtung biegsamer Klemmabschnitt geschaffen.

Die Spanneinrichtung zur klemmenden Halterung des Zielfernrohrvorsatzadapters kann zwei auf beiden Seiten des Längsschlitzes angeordnete Klemmstücke, eine Klemmschraube und einen als Exzenterhebel ausgebildeten Spannhebel zur Ausübung einer Axialkraft auf die Klemmschraube aufweisen. Dadurch kann die Breite des Längsschlitzes zum Klemmung und zum Lösen verändert werden.

Die Erfindung betrifft außerdem einen Zielfernrohrvorsatz mit einer Zielfernrohrabdeckung und einem vorstehend beschriebenen Zielfernrohrvorsatzadapter zur Montage des Anbaugeräts an dem Zielfernrohr.

Die Zielfernrohrabdeckung enthält zweckmäßigerweise eine um ein Scharnier schwenkbare Abdeckklappe, die in einer nach hinten geklappten Offenstellung mit dem Zielfernrohrvorsatzadapter zur Verhinderung einer Aufweitung der Aufnahmenut bei der Betätigung der Spanneinrichtung in Eingriff gelangt.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen vorderen Teil eines Zielfernrohrs mit einer Zielfernrohrabdeckung und einem Zielfernrohrvorsatzadapter in einer Seitenansicht;
- **Figur 2**: eine Zielfernrohrabdeckung in einer Perspektive;
- **Figur 3**: einen Zielfernrohrvorsatzadapter in einer Perspektive;
- **Figur 4**: eine Schnittansicht entlang der Linie A-A von Figur 1;
- **Figur 5**: einen Zielfernrohrvorsatzadapter mit einem als Montageschiene ausgebildeten Brückenstück;
- **Figur 6**: einen Zielfernrohrvorsatzadapter mit einem weiteren Brückenstück und
- **Figur 7**: die in Figur 2 gezeigte Zielfernrohrabdeckung mit einem Einsatz.

In Figur 1 ist der vordere Teil eines Zielfernrohrs 1 mit einer in Figur 2 gesondert dargestellten Zielfernrohrabdeckung 2 und einem in Figur 3 in einer Perspektivansicht dargestellten Zielfernrohrvorsatzadapter 3 zur Montage eines Nachtsichtgeräts, einer Wärmebildkamera oder eines anderen Vorsatz- oder Anbaugeräts an dem Zielfernrohr 1 gezeigt.

Wie aus Figur 2 hervorgeht, weist die Zielfernrohrabdeckung 2 ein ringförmiges Halteteil 4 und eine am Halteteil 4 schwenkbar angeordnete Abdeckklappe 5 zum Schutz der Zielfernrohroptik auf. Die gelenkige Verbindung zwischen dem ringförmigen Halteteil 4 und der Abdeckklappe 5 erfolgt durch ein Scharnier, das durch ein vom ringförmigen Halteteil 4 radial nach außen vorstehendes, stegförmiges inneres Scharnierteil 6, ein an der Abdeckklappe 5 angeformtes äußeres Scharnierteil 7 und einen Querstift 8 gebildet wird. Über das Scharnier ist die Abdeckklappe 5 um 270° zwischen einer nach unten geklappten Schließstellung und einer nach hinten geklappten Offenstellung schwenkbar.

Die Abdeckklappe 5 ist in an sich bekannter Weise durch eine nicht dargestellte Feder vorgespannt und weist einen mittels eines Bedienknopfs 9 betätigbare Verriegelung zur Halterung der Abdeckklappe 5 in der Schließstellung auf. Durch Betätigung des Bedienknopfs 9 kann die Verriegelung gelöst werden, so dass sich die Abdeckklappe 5 durch die Kraft der Feder aus der in Figur 2 gezeigten Schließstellung in die in Figur 1 gezeigte Offenstellung bewegen kann. An der Außenseite der Abdeckklappe 5 ist eine im Folgenden noch näher erläuterte Nut 10 zum formschlüssigen Eingriff mit dem Zielfernrohrvorsatzadapter 3 vorgesehen. Die als Schwalbenschanznut ausgebildete Nut 10 weist schräge innere Seitenflächen 11 auf. Über ein Gewinde, eine Bajonettverbindung oder dgl. ist das ringförmige Halteteil 4 der Zielfernrohrabdeckung 2 mit der daran angeordneten Abdeckklappe 5 an dem vorderen Ende des Zielfernrohrs 1 befestigbar.

Der in Figur 3 in einer Perspektivansicht dargestellte Zielfernrohrvorsatzadapter 3 enthält ein Gehäuse mit einem ringförmigen vorderen Montagebereich 12 zur Montage des Anbaugeräts und einen mit einem Klemmschlitz 13 versehenen hinteren buchsenförmigen Klemmbereich 14 zur klemmenden Befestigung des Zielfernrohrvorsatzadapters 3 auf dem Zielfernrohr 1. An dem ringförmigem Montagebereich 12 kann ein Gewinde, eine Bajonettverbindung oder eine andere geeignete Verbindung zur Montage eines Anbaugeräts vorgesehen sein. In der gezeigten Ausführung wird der Klemmschlitz 13 durch einen ein in Längsrichtung des Klemmbereichs 14 verlaufenden und nach hinten offenen Längsschlitz 15 und einen in Umfangsrichtung des Klemmbereichs 14 in etwa über die Hälfte des Umfangs rechtwinklig zum Längsschlitz 15 verlaufenden Querschlitz 16 gebildet. Durch den Längsschlitz 15 und den Querschlitz 16 wird ein in Radialrichtung biegsamer Klemmabschnitt 17 geschaffen, der zur Klemmung nach innen gedrückt werden kann.

Auf den beiden Seiten des Längsschlitzes 15 sind am Klemmbereich 14 des Gehäuses zwei radial nach außen vorstehende erste und zweite Klemmstücke 18 und 19 mit einer Gewindebohrung 20 und einer Durchgangsbohrung 21 für eine in Figur 1 erkennbare Klemmschraube 22 angeordnet. Die Klemmschraube 22 ist an ihrem gegenüber dem zweiten Klemmstück 19 vorstehenden äußeren Ende über einen Querstift 23 mit einem als Exzenterhebel ausgebildeten Spannhebel 24 verbunden. Durch Einklappen des Spannhebels 24 kann das am biegsamen Klemmabschnitt 17 angeordnete zweite Klemmstück 19 über die Klemmschraube 22 gegen das erste Klemmstück 18 gezogen und damit der Klemmabschnitt 17 zur klemmenden Halterung nach innen gebogen werden. Durch Ausklappen des Spannhebels 24 kann dagegen die Klemmung zur Demontage des Zielfernrohrvorsatzadapters 3 gelöst werden. Die beiden Klemmstücke 18 und 19, die Klemmschraube 22 und der Spannhebel 24 bilden somit eine Spanneinrichtung zur klemmenden Halterung des Zielfernrohrvorsatzadapters 3 am Zielfernrohr 1.

In Figur 3 ist außerdem erkennbar, dass im buchsenförmigen hinteren Klemmbereich 14 des Gehäuses zusätzlich zu dem Klemmspalt 13 eine zum Längspalt 15 im Umfangsrichtung versetzte, nach hinten offene Aufnahmenut 25 zur Aufnahme des radial nach außen vorstehenden Scharnierteils 6 am Halteteil 4 der Zielfernrohrabdeckung 2 vorgesehen ist. Über die in Längsrichtung des Zielfernrohrvorsatzadapters 3 verlaufende Aufnahmenut 25 kann der Zielfernrohrvorsatzadapter 3 über den radial nach außen vorstehenden Scharnierteil 6 der Zielfernrohrabdeckung 2 geschoben werden. An den beiden Seiten der Aufnahmenut 25 sind im hinteren Bereich radial nach außen vorstehende Verbindungsstege 26 mit schrägen äußeren Anlageflächen 27 angeordnet.

Wie aus Figur 4 hervorgeht, fungiert die Abdeckklappe 5 in der gemäß Figur 1 nach hinten geklappten Offenstellung als ein in Eingriff mit den Verbindungsstegen 26 gelangendes Brückenstück, welches die beiden Verbindungsstege 26 miteinander verbindet und eine Aufweitung der Aufnahmenut 25 bei der Betätigung der Spanneinrichtung verhindert. Wenn sich die Abdeckklappe 5 in der in den Figuren 1 und 4 gezeigten, nach hinten geklappten Offenstellung befindet, greifen die beiden Verbindungsstege 26 beim Aufschieben des Klemmbereichs 14 des Zielfernrohrvorsatzadapters 3 über den Scharnierteil 6 in die schwalbenschwanzförmige Nut 10 der Abdeckklappe 5 ein. Die schwalbenschwanzförmige Nut 10 in der Abdeckklappe 5 ist derart dimensioniert, dass die schrägen äußeren Anlageflächen 27 der beiden Verbindungsstege 26 beim Aufschieben des Zielfernrohrvorsatzadapters 3 über die Zielfernrohrabdeckung 2 zur Anlage an den schrägen inneren Seitenflächen 11 der schwalbenschwanzförmige Nut 10 gelangen. Durch die als Brückenstück dienende Abdeckklappe 5 wird der Klemmbereich 14 um die Aufnahmenut 25 herum stabilisiert, so dass der Klemmbereich 14 beim Schließen des Spannhebels 24 nicht im Bereich der Aufnahmenut 25, sondern nur im Bereich des Längsspalts 15 verformt und dadurch eine ausreichende Radialkraft zum Spannen erzeugt wird.

Der vorstehend beschriebene Zielfernrohrvorsatzadapter 3 ist nicht nur in Verbindung mit einer in Figur 2 gezeigten Zielfernrohrabdeckung 2 einsetzbar. Er kann auch auf ein Zielfernrohr mit einer anders ausgestalteten Zielfernrohrabdeckung oder auf ein Zielfernrohr ohne Zielfernrohrabdeckung aufgesetzt werden. Als Brückenstück zur Abdeckung der Aufnahmenut 25 und zur Verbindung der beiden Verbindungsstege 26 kann dann z.B. eine in Figur 5 gezeigte Montageschiene 28 mit einem beispielsweise als Picatinny-Profil ausgebildeten Montageprofil 29 oder eine in Figur 6 dargestellte deckelförmige Abdeckung 30 dienen. Über die Montageschiene 28 können weitere Anbauten wie z.B. Infrarotstrahler oder dgl. montiert werden. Die Montageschiene 28 und die deckelförmige Abdeckung 30 weisen an ihrer Unterseite ebenfalls eine als Schwalbenschwanznut ausgebildete und der der Nut 10 entsprechende Nut 31 zum formschlüssigen Eingriff mit den Verbindungsstegen 26 auf. Die Montageschiene 28 oder die Abdeckung 30 kann auf die Verbindungsstege 26 aufgeschoben werden und über eine Rastverbindung sicher aber bei Bedarf lösbar an den Verbindungsstegen 26 gehalten sein.

In Figur 7 ist ein Abdeckschieber ausgebildeter Einsatz 32 gezeigt, der in die schwalbenschwanzförmige Nut 10 der Abdeckklappe 5 einsteckbar ist. Dadurch kann die Nut verdeckt werden, wenn die Zielfernrohrabdeckung 2 ohne Zielfernrohrvorsatzadapter 3 verwendet wird. An der Außenseite des Einsatzes kann eine Riffelung oder eine andere geeignete Struktur 33 zur vereinfachten Montage bzw. Demontage des Einsatzes 32 vorgesehen sein.

### Bezugszeichenliste

- 1: Zielfernrohr
- 2: Zielfernrohrabdeckung
- 3: Zielfernrohrvorsatzadapter
- 4: Halteteil
- 5: Abdeckklappe
- 6: Inneres Scharnierteil
- 7: Äußeres Scharnierteil
- 8: Querstift
- 9: Bedienknopf
- 10: Nut
- 11: Seitenflächen
- 12: Montagebereich
- 13: Klemmschlitz
- 14: Klemmbereich
- 15: Längsschlitz
- 16: Querschlitz
- 17: Klemmabschnitt
- 18: Erstes Klemmstück
- 19: Zweites Klemmstück
- 20: Gewindebohrung
- 21: Durchgangsbohrung
- 22: Spannschraube
- 23: Querstift
- 24: Spannhebel
- 25: Aufnahmenut
- 26: Verbindungssteg
- 27: Anlagefläche
- 28: Montageschiene
- 29: Montageprofil
- 30: Abdeckung
- 31: Nut
- 32: Einsatz
- 33: Struktur

## Patentansprüche

1. Zielfernrohrvorsatzadapter (3) zur Montage eines Anbaugeräts an einem Zielfernrohr (1), der ein Gehäuse mit einem Montagebereich (12) zur Montage des Anbaugeräts und einen mit einem Klemmschlitz (13) versehenen Klemmbereich (14) mit einer Spanneinrichtung (18, 19, 22, 24) zur klemmenden Halterung des Zielfernrohrvorsatzadapters (3) auf dem Zielfernrohr (1) enthält, **gekennzeichnet durch** eine nach hinten offene Aufnahmenut (25) am Klemmbereich (14) und ein auf die Aufnahmenut (25) aufsetzbares Brückenstück (5; 28; 30) zur Verhinderung einer Aufweitung der Aufnahmenut (25) bei der Betätigung der Spanneinrichtung (18, 19, 22, 24).

2. Zielfernrohrvorsatzadapter (3) nach Anspruch 1, **dadurch gekennzeichnet, dass** das Brückenstück durch eine Abdeckklappe (5) einer Zielfernrohrabdeckung (2) gebildet wird.

3. Zielfernrohrvorsatzadapter (3) nach Anspruch 1, **dadurch gekennzeichnet, dass** das Brückenstück durch eine Montageschiene (28) oder eine Abdeckung (30) gebildet wird.

4. Zielfernrohrvorsatzadapter (3) nach einem der Ansprüche 1 bis 3, **dadurch gekennzeichnet, dass** das Brückenstück (5; 28; 30) eine Nut (10; 31) zum formschlüssigen Eingriff zweier Verbindungsstege (26) an den beiden Seiten der Aufnahmenut (25) enthält.

5. Zielfernrohrvorsatzadapter nach Anspruch 4, **dadurch gekennzeichnet, dass** die Nut (10; 31) als Schwalbenschwanznut mit schrägen inneren Seitenflächen (11) zur Anlage schräger äußerer Anlageflächen (27) der Verbindungsstege (26) ausgeführt ist.

6. Zielfernrohrvorsatzadapter nach Anspruch 4, **dadurch gekennzeichnet, dass** die Nut (10; 31) als T-Nut zum Eingriff entsprechender Verbindungsstege (26) ausgeführt ist.

7. Zielfernrohrvorsatzadapter nach einem der Ansprüche 1 bis 6, **dadurch gekennzeichnet, dass** der Klemmschlitz (13) durch einen ein in Längsrichtung des Klemmbereichs (14) verlaufenden und nach hinten offenen Längsschlitz (15) und einen in Umfangsrichtung des Klemmbereichs (14) über einen Teil des Umfangs rechtwinklig zum Längsschlitz (15) verlaufenden Querschlitz (16) gebildet wird.

8. Zielfernrohrvorsatzadapter nach Anspruch 7, **dadurch gekennzeichnet, dass** durch den Längsschlitz (15) und den Querschlitz (16) ein in Radialrichtung biegsamer Klemmabschnitt (17) gebildet wird.

9. Zielfernrohrvorsatzadapter nach Anspruch 7 oder 8, **dadurch gekennzeichnet, dass** die Spanneinrichtung (18, 19, 22, 24) zwei auf beiden Seiten des Längsschlitzes (15) angeordnete Klemmstücke (18, 19), eine Klemmschraube (22) und einen als Exzenterhebel ausgebildeten Spannhebel (24) umfasst.

10. Zielfernrohrvorsatz mit einer Zielfernrohrabdeckung (2) und einem Zielfernrohrvorsatzadapter (3), **dadurch gekennzeichnet, dass** der Zielfernrohrvorsatzadapter (3) nach einem der Ansprüche 1 bis 9 ausgebildet ist.

11. Zielfernrohrvorsatz nach Anspruch 10, **dadurch gekennzeichnet, dass** die Zielfernrohrabdeckung (2) eine um ein Scharnier (6, 7) schwenkbare Abdeckklappe (5) enthält, die in einer nach hinten geklappten Offenstellung mit dem Zielfernrohrvorsatzadapter (3) zur Verhinderung einer Aufweitung der Aufnahmenut (25) bei der Betätigung der Spanneinrichtung (18, 19, 22, 24) in Eingriff gelangt.

## Claims

1. Telescopic sight end attachment adapter (3) for mounting an attachment on a telescopic sight (1), comprising a housing with an assembly area (12) for mounting the attachment and a clamping area (14) provided with a clamping slot (13) and a clamping device (18, 19, 22, 24) for clamping the telescopic sight end attachment adapter (3) onto the telescopic sight (1), **characterized by** a rearwardly open receiving groove (25) on the clamping area (14) and a bridge piece (5; 28; 30) that can be placed on the receiving groove (25) (5; 28; 30) that can be placed on the receiving groove (25) to prevent the receiving groove (25) from widening when the clamping device (18, 19, 22, 24) is actuated.

2. Telescopic sight end attachment adapter (3) according to claim 1, **characterized in that** the bridge piece is formed by a cover flap (5) of a telescopic sight cover (2).

3. Telescopic sight end attachment adapter (3) according to claim 1, **characterized in that** the bridge piece is formed by a mounting rail (28) or a cover (30).

4. Telescopic sight end attachment adapter (3) according to one of claims 1 to 3, **characterized in that** the bridge piece (5; 28; 30) contains a groove (10; 31) for positive engagement with two connecting bars (26) on both sides of the receiving groove (25).

5. Telescopic sight end attachment adapter according to claim 4, **characterized in that** the groove (10; 31) is designed as a dovetail groove with sloping inner side faces (11) for engaging sloping outer contact surfaces (27) of the connecting bars (26).

6. Telescopic sight end attachment adapter according to claim 4, **characterized in that** the groove (10; 31) is designed as a T-slot for engagement with corresponding connecting bars (26).

7. Telescopic sight end attachment adapter according to one of claims 1 to 6, **characterized in that** the clamping slot (13) is formed by a longitudinal slot (15) extending in the longitudinal direction of the clamping area (14) and open to the rear (15) and a transverse slot (16) running in the circumferential direction of the clamping area (14) over part of the circumference at right angles to the longitudinal slot (15).

8. Telescopic sight end attachment adapter according to claim 7, **characterized in that** the longitudinal slot (15) and the transverse slot (16) form a clamping section (17) that is flexible in the radial direction.

9. Telescopic sight end attachment adapter according to claim 7 or 8, **characterized in that** the clamping device (18, 19, 22, 24) comprises two clamping pieces (18, 19) arranged on both sides of the longitudinal slot (15), a clamping screw (22), and a clamping lever (24) designed as an eccentric lever.

10. Telescopic sight end attachment with a telescopic sight cover (2) and a telescopic sight end attachment adapter (3), **characterized in that** the telescopic sight end attachment adapter (3) is designed according to one of claims 1 to 9.

11. Telescopic sight end attachment according to claim 10, **characterized in that** the telescopic sight cover (2) contains a cover flap (5) that can be pivoted around a hinge (6, 7) which, in a rearwardly folded open position, engages with the telescopic sight end attachment adapter (3) to prevent widening of the receiving groove (25) when the clamping device (18, 19, 22, 24) is actuated.

## Revendications

1. Adaptateur d'accessoire pour lunette de visée (3) pour le montage d'un appareil rapporté sur une lunette de visée (1) et qui contient un boîtier comportant une zone de montage (12) pour le montage de l'appareil rapporté et une zone de serrage (14) pourvue d'une fente de serrage (13) comportant un dispositif de serrage (18, 19, 22, 24) pour le maintien par serrage de l'adaptateur d'accessoire pour lunette de visée (3) sur la lunette de visée (1), **caractérisé par** une rainure de réception (25) ouverte vers l'arrière sur la zone de serrage (14) et une pièce de pontage (5 ; 28 ; 30) pouvant être posée sur la rainure de réception (25) et permettant d'empêcher un élargissement de la rainure de réception (25) lors de l'actionnement du dispositif de serrage (18, 19, 22, 24).

2. Adaptateur d'accessoire pour lunette de visée (3) selon la revendication 1, **caractérisé en ce que** la pièce de pontage est formée par un volet de recouvrement (5) d'un élément de recouvrement pour lunette de visée (2).

3. Adaptateur d'accessoire pour lunette de visée (3) selon la revendication 1, **caractérisé en ce que** la pièce de pontage est formée par un rail de montage (28) ou par un élément de recouvrement (30).

4. Adaptateur d'accessoire pour lunette de visée (3) selon l'une des revendications 1 à 3, **caractérisé en ce que** la pièce de pontage (5 ; 28 ; 30) contient une rainure (10 ; 31) permettant la mise en prise par complémentarité de forme de deux barrettes de liaison (26) de part et d'autre de la rainure de réception (25).

5. Adaptateur d'accessoire pour lunette de visée selon la revendication 4, **caractérisé en ce que** la rainure (10 ; 31) est réalisée sous forme de rainure en queue d'aronde comportant des surfaces latérales (11) intérieures inclinées permettant l'appui de surfaces d'appui (27) extérieures inclinées des barrettes de liaison (26).

6. Adaptateur d'accessoire pour lunette de visée selon la revendication 4, **caractérisé en ce que** la rainure (10 ; 31) est réalisée sous forme de rainure en T permettant la mise en prise de barrettes de liaison (26) correspondantes.

7. Adaptateur d'accessoire pour lunette de visée selon l'une des revendications 1 à 6, **caractérisé en ce que** la fente de serrage (13) est formée par une fente longitudinale (15) s'étendant dans la direction longitudinale de la zone de serrage (14) et étant ouverte vers l'arrière, et par une fente transversale (16) s'étendant dans la direction circonférentielle de la zone de serrage (14) sur une partie de la circonférence et perpendiculairement à la fente longitudinale (15).

8. Adaptateur d'accessoire pour lunette de visée selon la revendication 7, **caractérisé en ce qu'**une section de serrage (17) flexible dans la direction radiale est formée par la fente longitudinale (15) et par la fente transversale (16).

9. Adaptateur d'accessoire pour lunette de visée selon la revendication 7 ou 8, **caractérisé en ce que** le dispositif de serrage (18, 19, 22, 24) comprend deux pièces de serrage (18, 19) disposées de part et d'autre de la fente longitudinale (15), une vis de serrage (22) et un levier de serrage (24) conçu sous forme de levier excentrique.

10. Accessoire pour lunette de visée comportant un élément de recouvrement pour lunette de visée (2) et un adaptateur d'accessoire pour lunette de visée (3), **caractérisé en ce que** l'adaptateur d'accessoire pour lunette de visée (3) est conçu selon l'une des revendications 1 à 9.

11. Accessoire pour lunette de visée selon la revendication 10,
**caractérisé en ce que** l'élément de recouvrement pour lunette de visée (2) contient un volet de recouvrement (5) pouvant pivoter autour d'une charnière (6, 7), lequel volet de recouvrement atteint, dans une position ouverte rabattue vers l'arrière, une mise en prise avec l'adaptateur d'accessoire pour lunette de visée (3) permettant d'empêcher un élargissement de la rainure de réception (25) lors de l'actionnement du dispositif de serrage (18, 19, 22, 24).
